# EUROPÄISCHE PATENTSCHRIFT

(11) **EP 0 303 806 B1**
(45) Veröffentlichungstag und Bekanntmachung des Hinweises auf die Patenterteilung: **04.09.1991**
(21) Anmeldenummer: 88110422.8
(22) Anmeldetag: 29.06.1988
(51) Int. Cl.: B65D 83/08

(54) **Spenderpackung zur Einzelentnahme bahnförmiger Gebrauchsartikel**
Package for dispensing sheet-like articles one by one
Emballage de distribution à l'unité d'articles en forme de feuilles

(30) Priorität: 21.08.1987 DE 8711381 U
(43) Veröffentlichungstag der Anmeldung: 22.02.1989
(73) Patentinhaber: HEISIG, Wilhelm, D-8122 Penzberg (DE)
(72) Erfinder: HEISIG, Wilhelm, D-8122 Penzberg (DE)
(74) Vertreter: von Samson-Himmelstjerna, Friedrich R., Dipl.-Phys.

(56) Entgegenhaltungen:
- CH-A- 641 111
- GB-A- 1 366 880

## Beschreibung

Die Erfindung betrifft eine Spenderpackung zur Einzelentnahme flexibler, flächiger oder bahnförmiger Gebrauchsartikel, gemäß dem Oberbegriff des Anspruchs 1. Bevorzugt ist die Spenderpackung zur Aufbewahrung und Entnahme von Einmalschürzen aus Kunststoff bestimmt, wie sie in der Lebensmittelindustrie und auf medizinischem Gebiet verwendet werden.

Eine solche Spenderpackung ist durch das deutsche Gebrauchsmuster DE-U-7920828 bekannt: Diese bekannte Spenderpackung enthält einen Stapel von Gebrauchsgegenständen, die jeweils an ihrer einen Schmalseite um einen Randstreifen verlängert sind und die an diesen Randstreifen aneinander befestigt sind.

Die Randstreifen sind mit den Gebrauchsartikeln durch eine Abreißlinie verbunden, die von einer Perforation oder einer sonstigen Schwächung gebildet ist und längs deren die Gebrauchsartikel mühelos und sauber abgerissen werden können.

Die Gebrauchsartikel sind, um einen schmäleren Stapel zu erhalten, bei der bekannten Spenderpackung einmal der Länge nach gefaltet, können aber auch mehrfach gefaltet oder ungefaltet sein.

Die übereinanderliegenden Randstreifen sind bei der bekannten Spenderpackung im Bereich der Oberseite einer Aussteifung mittels Heftklammern o.dgl. an dieser befestigt, die aus steifem Papier oder Pappe gebildet ist und etwa die Form einer Pappe-Hemdeneinlage aufweist, wie sie Wäschereien in fertiggewaschene und gebügelte Oberhemden einlegen.

Diese Aussteifung, die mit "Kern" bezeichnet ist, ist etwas breiter als der Stapel und weist an ihrer Ober- und Unterseite eine Aussparung auf. Der im Bereich der Unterseite mit den Randstreifen befestigte Stapel ist über die Oberseite des Kernes geschlagen und an dessen Vorderseite nach unten geführt, wo er durch einen Führungsschlitz hindurchgeführt ist, der durch das nach vorne und oben gebogene untere Ende des Kernes gebildet ist.

An der Oberseite des Kernes ist beiderseits des Stapels je ein Aufhängeloch gebildet, womit die gesamte Packung aufgehängt werden kann.

Bevorzugt ist diese Spenderpackung in einem nicht näher beschriebenen Verpackungsbeutel untergebracht, mit einer Perforation an der Unterseite, also im Bereich der freien Enden der Gebrauchsartikel.

Der Kern weist ferner in der Mitte eine Falzlinie auf, mittels welcher er gemeinsam mit dem um ihn herumgelegten Stapel gefaltet werden kann.

Ein typischer Nachteil moderner Verpackungen tritt auch bei der beschriebenen Spenderpackung auf: Der Anteil an Raum, Material und Kosten, der für die Verpackung benötigt wird, ist sehr groß, gemessen an dem Anteil, der für die verpackte Ware benötigt wird.

Wenn man Einmalschürzen in der bekannten Spenderpackung verpackt, und wenn man davon ausgeht, daß das Gewicht der verpackten Einmalschürzen etwa 3 kg beträgt, dann ist ohne weiteres erkennbar, daß der den Kern bildende Kartonbogen eine ganz erhebliche Größe und Steifigkeit aufweisen muß. Einen solchen Kartonbogen in einem Abfalleimer unterzubringen, wie er etwa in Klinik-Ambulatorien verwendet wird, ist schwierig, zumal ein solcher Abfalleimer aus hygienischen Gründen stets verschlossen sein muß.

Ein weiterer Nachteil der bekannten Spenderpackung liegt darin, daß die einzelnen Gebrauchsartikel unter Umständen nur schwer entnehmbar sind: Wenn z.B. die in der Spenderpackung enthaltenen Einmalschürzen aus einem Kunststoff bestehen, der, wenn er auf einem gleichartigen Kunststoff gleitet, eine hohe Reibungszahl aufweist, dann muß beim Abziehen einer neuen Einmalschürze aus der Spenderpackung jene Reibungskraft überwunden werden, die sich daraus ergibt, daß die Schürzen unter gegenseitiger Umschlingung am oberen Ende des Kernes aufeinanderliegen.

Außerdem trachtet die Kraft, die zum Abreißen einer Einmalschürze vom Randstreifen erforderlich ist, den Kern, der in seiner Mitte ohnehin mit einer Falzlinie versehen ist, abzuknicken. Der Kern muß daher besonders steif ausgeführt sein.

Ausgehend von diesem Stand der Technik liegt der Erfindung die Aufgabe zugrunde, dessen obengenannte Nachteile mindestens zum Teil zu vermeiden und eine Spenderpackung zu schaffen, die kleiner ist als die bekannte Spenderpackung, einen kleineren und leichter verstaubaren Abfallanteil aufweist und das Abreißen der Gegenstände erleichtert.

Diese Aufgabe ist durch die Merkmale des Anspruchs 1 gelöst.

Hierbei sind die Gebrauchsgegenstände nicht nur am einen Ende, sondern auch am gegenüberliegenden Ende um einen Randstreifen verlängert, der abreißbar ist. Der gesamte Stapel, dessen gegenüberliegende Enden bzw. Schmalseiten von den ersten bzw. zweiten Randstreifen gebildet werden, wird in der Mitte so umgelegt, daß die ersten und zweiten Randstreifen übereinanderliegen.

Diese Randstreifen bilden insgesamt eine Befestigungsleiste, deren Steifigkeit auch dann nicht verringert wird, wenn einzelne Gebrauchsgegenstände abgerissen sind, da die Randstreifen in der Spenderpackung verbleiben.

Soweit eine Aussteifung verwendet ist, auf der die ersten Randstreifen befestigt sind, liegt diese zwischen den ersten und zweiten Randstreifen und bildet ebenfalls einen Teil der Befestigungsleiste, die durch die Aussteifung noch weiter versteift wird.

Die Aufhängelöcher sind in dieser Befestigungsleiste ausgebildet.

Die erfindungsgemäße Spenderpackung wird an der Befestigungsleiste mittels der Aufhängelöcher aufgehängt. Beim Abtrennen eines Gebrauchsgegenstandes wird dieser nicht, wie bei der gattungsbildenden Spenderpackung, am freien Ende ergriffen, sondern etwa in der Mitte dort, wo der gesamte Stapel umgeschlagen ist. Um den Gebrauchsartikel zu entnehmen, ist es erforderlich, daß nicht, wie bisher, eine Abreißlinie durchtrennt wird, sondern zwei Abreißlinien. Dennoch ist zum Abreißen ein geringerer Kraftaufwand erforderlich, da die Abreißkraft nicht, wie bei der gattungsbildenden Spenderpackung, zum Erhöhen der Reibung der übereinandergleitenden Gebrauchsartikel beiträgt, so daß überraschenderweise eine sehr geringe und vom Reibungsverhalten der aufeinandergestapelten Gebrauchsartikel unabhängige Abreißkraft zur Entnahme eines Gebrauchsartikels erforderlich ist.

Außerdem weist die erfindungsgemäße Spenderpackung nicht, wie die gattungsbildende, einen sperrigen und großen Kern auf, sondern nach Entnahme der Gebrauchsartikel verbleibt lediglich die Befestigungsleiste, die verhältnismäßig klein und schmal ist und auch in einem kleinen Abfalleimer mühelos verstaut werden kann.

Im übrigen sind die Außenabmessungen der erfindungsgemäßen Spenderpackung nur um die Breite eines Randstreifens größer als jene der verpackten Gebrauchsartikel, im Gegensatz zur bekannten Spenderpackung, deren Außenabmessungen erheblich größer sind.

Sollte einmal wegen eines Fertigungsfehlers an einer der Abreißlinien ein erhöhter Kraftaufwand zum Abreißen eines Gebrauchsartikels erforderlich sein, dann kann dieser bei der erfindungsgemäßen Spenderpackung ohne weiteres aufgebracht werden, im Gegensatz zur bekannten Spenderpackung, bei der die aufzubringende Abreißkraft nicht die Knicklast für den Kern übersteigen darf.

Besonders dann, wenn die Befestigungsleiste eine durchgehende Aussteifung aufweist, ist es grundsätzlich nicht erforderlich, daß die zweiten Randstreifen durchgehend ausgebildet sind, sondern sie können etwa im Falle von Einmalschürzen bildenden Gebrauchsartikeln lediglich von Verlängerungen der Schürzenbänder bzw. des Schürzen-Oberteils gebildet sein. Gemäß einer bevorzugten Ausgestaltung der Erfindung ist aber auch der zweite Randstreifen wie bevorzugt der erste durchgehend ausgebildet, wobei die zugehörige Abreißlinie etwa im Falle einer Einmalschürze als Gebrauchsartikel sich nicht über die gesamte Länge des Randstreifens erstreckt, sondern nur über die Verbindungsbereiche zu den Schürzenbändern bzw. zum Schürzen-Oberteil hin. Auf diese Weise trägt der Randstreifen über die volle Länge der Befestigungsleiste zu deren Aussteifung bei, das Stapeln und Umfalten der Einmalschürzen wird erleichtert, da deren zipfelartig abstehende Enden durch den angesetzten zweiten Randstreifen auf einer gleichförmigen Distanz gehalten werden, und schließlich ist auch das Abreißen der Einmalschürze dadurch erleichtert, daß im Bereich des zweiten Randstreifens eine nur verhältnismäßig kurze Abreißlinie aufgetrennt werden muß.

Der erste und zweite Randstreifen brauchen nicht unbedingt gleich lang zu sein, sind es aber gemäß einer bevorzugten Ausgestaltung der Erfindung, um dadurch die Steifigkeit der Befestigungsleiste noch weiter zu erhöhen.

Bei der eingangs genannten, bekannten Spenderpackung ist die im Bereich des ersten Randstreifens erforderliche Aussteifung vom Kern aus Pappe, Karton oder starkem Papier gebildet. Soweit bei der erfindungsgemäßen Spenderpackung eine Aussteifung verwendet wird, die einen Teil der Befestigungsleiste bildet, weist diese Aussteifung jedoch ganz erheblich kleinere Abmessungen auf: Bevorzugt ist diese Aussteifung als Streifen aus Pappe, Karton o.dgl. ausgebildet, weist die gleiche Länge wie die Randstreifen auf sowie eine Breite, die kleiner oder gleich sein kann, verglichen mit jener der Randstreifen.

Die zweiten Randstreifen können breiter sein als die ersten Randstreifen, und ggf. die zipfelartigen Enden des Gebrauchsartikels verbinden, wobei wegen der Breite des Randstreifens das Verheddern der Gebrauchsartikel beim Stapeln verhindert ist

Die bekannte Spenderpackung ist von einem geschlossenen Verpackungsbeutel umhüllt und weist im Bereich der freien Enden der Gebrauchsartikel, also an der Unterseite der vertikal aufgehängten Spenderpackung, eine aufreißbare Reißnaht auf, die von einer Perforierung oder einer sonstigen Schwächungslinie gebildet ist. Hierbei ist der eingangs genannten Druckschrift kein näherer Hinweis über die genaue Anordnung und Ausbildung dieser Reißnaht entnehmbar.

Der Zweck eines solchen Verpackungsbeutels liegt darin, eine Abdeckung für die aufgehängte Spenderpackung zu bilden, um eine Verschmutzung der in dieser enthaltenen Gebrauchsartikel zu verhindern und gegebenenfalls deren möglichst weitgehende Sterilität auch dann zu bewahren, wenn die Spenderpackung bereits längere Zeit geöffnet war und nahezu leer ist.

Bei der gattungsbildenden Spenderpackung ist möglicherweise deren Verpackungsbeutel auch nach dem Aufreißen an seiner Unterseite geschlossen, so daß sich eine Tasche bildet, in der sich Schmutz ansammeln kann. Außerdem enthält die bekannte Spenderpackung einen erheblichen Hohlraumanteil, da der Stapel in seinem mittleren Bereich, wo er umgeschlagen ist, voneinander abgespreizte Lagen bildet. Stößt man versehentlich gegen die aufgehängte und geöffnete Spenderpackung, dann wird aus deren Hohlräumen Luft ausgestoßen und anschließend wieder eingesaugt, wodurch sehr rasch Staub und Keime in die Spenderpackung gelangen können.

Im Gegensatz dazu weist die erfindungsgemäße Spenderpackung, in welcher die beiden aufeinander umgeschlagenen Teile des Stapels eng aufeinander aufliegen, so gut wie keinen Hohlraumanteil auf. Da außerdem die einzelnen Gebrauchsartikel genau an der Umschlagestelle, also am äußersten unteren Ende der Spenderpackung, ergriffen und entnommen werden, im Gegensatz zu der bekannten Spenderpackung, bei welcher die Entnahmestelle ein wenig über der Unterseite liegt, muß ein Verpackungsbeutel dann, wenn er an der Spenderpackung verbleibt, genau an seiner Unterseite geöffnet werden, um die Gebrauchsartikel zugänglich zu machen, so daß die Bildung von Schmutz aufnehmenden Taschen von vornherein ausgeschlossen ist.

Gemäß einer weiteren, bevorzugten Ausgestaltung der Erfindung ist die Reißnaht an der Unterkante des Verpackungsbeutels oder in der Nähe dieser Unterkante zur Seite des Beutels hin nach oben um ein kleines Stück verlängert, etwa um eine Handbreit, also um etwa 8 bis 10 cm. Bei der Aufhängung des Beutels wird diese Verlängerung der Reißnaht auf jener Seite angeordnet, die der Hand entspricht, mit der normalerweise die Gebrauchsartikel entnommen werden. Es ist somit möglich, diese Gebrauchsartikel mühelos und rasch zu entnehmen, ohne daß man auf umständliche Weise von unten her in einen nur unten offenen Beutel hineingreifen muß. Dennoch hängen die Seitenflächen des Beutels im Gebrauch ständig über die in der Spenderpackung enthaltenen Gebrauchsartikel, so daß diese vor Verschmutzung etwa durch Anspritzen o.dgl. geschützt sind.

Die Lage der Reißnaht soll erfindungsgemäß nicht über der Unterkante des Stapels der Gebrauchsartikel liegen. Soweit die Reißnaht oberhalb der Unterkante des Verpackungsbeutels liegt, ist sie bevorzugt an dessen Vorder- und Rückseite angeordnet, um die erwähnte Taschenbildung zu vermeiden.

Es ist grundsätzlich möglich, im Verpackungsbeutel Löcher auszubilden, die auf die Aufhängungslöcher der Befestigungsleiste ausgerichtet sind.

Gemäß einer bevorzugten Ausgestaltung der Erfindung weist aber der Verpackungsbeutel keine Löcher auf, so daß die dauerhaft sterile Verpackung der Gebrauchsartikel ermöglicht ist.

Zur Aufhängung der erfindungsgemäßen Spenderpackung können angespitzte Aufhängedorne verwendet werden, die im Bereich der Aufhängelöcher den Verpackungsbeutel durchbohren. Es kann aber auch möglich sein, etwa mit einem Dreikantschaber vor dem Aufhängen der Spenderpackung den Verpackungsbeutel kurz im Bereich der Aufhängelöcher anzubohren.

In jedem Fall legen sich die Ränder der in den Verpackungsbeutel eingebrachten Löcher gegen die Aufhängungsdorne an, so daß das Eindringen von Schmutz von oben her stark erschwert ist.

Eine bevorzugte Verwendung der erfindungsgemäßen Spenderpackung liegt in der Verpackung von Einmalschürzen, die der Länge nach einmal gefaltet sind, bevor sie zu einem Stapel gelegt sind.

Bei einer solchen Spenderpackung ist gemäß einer weiteren, bevorzugten Ausgestaltung der Erfindung der aufwärts verlängerte Abschnitt der Reißnaht im Bereich des Faltebuges der einzelnen Schürzen angeordnet, wo das Ergreifen und Abziehen einer einzelnen Schürze einfacher möglich ist als auf der gegenüberliegenden Seite, wo die freien Schnittkanten aufeinander aufliegen und unter Umständen durch Luftdruckeinwirkung oder statische Elektrizität aneinanderhaften.

Bei dieser Ausgestaltung wie auch bei Verwendung anderer Gebrauchsartikel ist bevorzugt der Verpackungsbeutel an der Seite der Verlängerung der Reißnaht so ausgebildet, daß er mit Abstand über die zugehörige Seite der Gebrauchsartikel übersteht. Somit kann die sich nach oben erstreckende Verlängerung der Reißnaht in einem Bereich außerhalb der Gebrauchsartikel angeordnet sein, so daß diese während der Benutzung über ihre gesamte Erstreckung von den aufgetrennten Seiten des Verpackungsbeutels abgedeckt bleiben.

Der Gegenstand der Erfindung wird anhand der beigefügten, schematischen Zeichnung beispielsweise noch näher erläutert. In dieser zeigen:
Abb. I die Draufsicht auf einen Stapel von Einmalschürzen nach dem Stanzen und vor dem Umlegen,
Abb. II eine erste Ausführungsform einer fertigen Spenderpackung ohne Verpackungsbeutel, in Seitenansicht,
Abb. III die Spenderpackung der Abb. II, in Frontansicht,
Abb. IV eine zweite Ausführungsform einer erfindungsgemäßen Spenderpackung, mit Verpackungsbeutel,
Abb. V eine Frontansicht der Spenderpackung der Abb. IV, und
Abb. VI den Unterteil der Spenderpackung der Abb. IV und V, in Frontansicht und nach Aufreißen des Verpackungsbeutels.

In Abb. I ist in stark verkleinertem Maßstab die Draufsicht auf einen Stapel 1 gezeigt, der aus übereinanderliegenden, in der Mitte längs ihrer Längs-Symmetrieachse umgefalteten Einmalschürzen gebildet ist.

Jede der Einmalschürzen ist an ihrer Unterseite über eine querverlaufende Abreißlinie 4 durch einen ersten Randstreifen 5 verlängert. Der Randstreifen 5 erstreckt sich über die gesamte Breite der Einmalschürze hinweg, so daß die Abreißlinie 4 und der Randstreifen 5 so umgefaltet sind, daß sie aufeinanderliegen. Der gesamte Randstreifen 5 weist vier Aufhängelöcher 6 auf, die so angeordnet sind, daß sie beim Umfalten längs des Buges 11 aufeinander liegen, so daß der gebildete Stapel 1, an dessen in der Zeichnung rechter Seite die übereinanderliegenden Längsbuge 11 verlaufen, durchgehende Aufhängelöcher 6 geschaffen sind.

An der Oberseite der Einmalschürze sind durch Ausstanzungen 2 ein Nackenband 16 und Schürzenbänder 17 gebildet, wobei die Ausstanzungen 2 durch durchgehende Schnittlinien 3 begrenzt sind.

Die freien oberen Begrenzungslinien des Nackenbandes 16 und der Schürzenbänder 17 sind von einer Abreißlinie 4 gebildet. Wie aus der Abb. I ersichtlich, sind die durch die Abreißlinien 4 begrenzten Abschnitte des Nackenbandes 16 und der Schürzenbänder 17 durch einen zweiten Randstreifen 5′ miteinander verbunden, der ebenfalls vier paarweise miteinander in Deckung befindliche Aufhängelöcher 6 aufweist.

Im gezeigten Ausführungsbeispiel ist die Breite des oberen Randstreifens 5′ größer als jene des unteren Randstreifens 5, um dafür zu sorgen, daß die zusammen mit der Schnittlinie 3 die oberen Randstreifen 5′ begrenzende dreiteilige Abreißlinie 4 eine so große Länge aufweist, daß das versehentliche Lösen des oberen Randstreifens 5′ dann, während die einzelnen Einmalschürzen zu einem Stapel 1 gelegt werden, zuverlässig vermieden ist.

Auf mittlerer Höhe des in Abb. I gezeigten Stapels 1 ist durch eine strichpunktierte Linie die Stelle bezeichnet, an welcher der Stapel 1, wie in Abb. II gezeigt, zur Bildung einer Spenderpackung umgelegt wird. Hierbei liegen dann die freien Längskanten der Randstreifen 5 und 5′ bündig aneinander und die Aufhängelöcher 6 befinden sich in gegenseitiger Deckung. Im übrigen sind die Randstreifen 5, 5′ aneinander so befestigt, daß die Aufhängelöcher 6′ nicht gegeneinander verrutschen können. Hierbei bilden die Stapel von unterem bzw. erstem Randstreifen 5 und oberem bzw. zweitem Randstreifen 5′ eine durchgehende Befestigungsleiste, die bevorzugt, wie in Abb. II gezeigt, noch durch eine Aussteifung 13 verstärkt ist, die von einem schmalen Pappstreifen gebildet ist, dessen Länge gleich jener der beiden Randstreifen 5, 5′ ist und dessen Breite ein wenig größer als jene des unteren bzw. ersten Randstreifens 5 und etwa halb so groß wie jene des oberen bzw. zweiten Randstreifens 5′ ist.

Bevorzugt sind die Stapel aus erstem und zweitem Randstreifen 5, 5′ durch Drahtklammern an der Aussteifung 13 befestigt. Die Aussteifung 13 ist durch einen Pappestreifen gebildet und weist ihrerseits in der Zeichnung nicht näher bezeichnete Löcher auf, die mit den Aufhängelöchern 6 des umgefalteten Stapels 1 fluchten.

Wie in Abb. III gezeigt, ist der untere Teil des in Abb. I gezeigten Stapels 1 nach hinten umgeschlagen.

In Abb. IV bis VI ist eine zweite Ausführungsform einer Spenderpackung gezeigt, welche sich von der in Abb. I bis III dadurch unterscheidet, daß der Stapel 1 mit der Befestigungsleiste in einem Verpackungsbeutel 7 aufgenommen ist.

Durch die obere, offene und durch eine Klappe 8 verschließbare Seite des rechteckigen Verpackungsbeutels 7 ist der Stapel 1 in der in Abb. II und Abb. III gezeigten Form in den Verpackungsbeutel 7 eingeschoben; anschließend ist die Lasche 8 umgeschlagen und steril befestigt, etwa zugeschweißt. Hierbei ist gleichzeitig auch die Lage des Stapels 1 innerhalb des Verpackungsbeutels 7 fixiert.

Wie aus Abb. IV und V ersichtlich ist, erstreckt sich der Verpackungsbeutel 7 auf der rechten Seite des Stapels 1, also jener Seite, an der der Bug 11 der Einmalschürzen liegt, mit einem Abstand über den Stapel 1 hinaus, ebenso auch an der Unterseite, also jener Seite, die der Befestigungsleiste gegenüberliegt.

Eine Reißnaht 9 erstreckt sich, wie aus Abb. V ersichtlich, nahe der Unterkante des Verpackungsbeutels 7 von dessen in der Zeichnung linker Seite ausgehend bis nahezu zu seiner rechte Seite, von dort aus etwa um 8 bis 10 cm nach oben und dann zur rechte Seitenkante des Verpackungsbeutels 7 hin, wobei die Reißnaht auf der Vorder- und Rückseite des Verpackungsbeutels 7 ausgebildet ist. Hierbei berührt und überschneidet die Reißnaht 9 jedoch an keiner Stelle die Unterseite des Stapels 1.

Wird der Verpackungsbeutel 7 aufgerissen, dann wird dessen unterer Teil längs der Reißnaht 9 abgetrennt, so daß der verbleibende untere Abschnitt des Verpackungsbeutels 7, wie aus Abb. VI ersichtlich, eine untere freie Kante 15 aufweist, die noch unterhalb des Stapels 1 liegt, sowie eine rechte Trennkante, die das Anheben eines Ecks 10 der Vorderseite des Verpackungsbeutels ermöglicht, damit im Bereich des Buges 11 eine Einmalschürze ergriffen und aus dem Verpackungsbeutel 7 nach unten herausgezogen werden kann. Nach der Entnahme dieser Schürze fällt die hochgebogene Ecke 10 wieder nach unten, so daß in der geöffneten Spenderpackung stets der Stapel 1 vor Anspritzen und ähnlicher Verschmutzung geschützt bleibt.

## Patentansprüche

1. Spenderpackung zur Einzelentnahme flächiger oder bahnförmiger Gebrauchsartikel, bevorzugt Einmalschürzen, die an ihrem einen Ende um einen bevorzugt durchgehenden, längs einer perforierten oder sonstwie geschwächten Abreißlinie (4) von dem Gebrauchsartikel abreißbaren Randstreifen (5) verlängert sind, einzeln gefaltet oder ungefaltet zu einem Stapel (1) gelegt und an den Randstreifen (5) miteinander verbunden sind, wobei der Stapel (1) so umgeschlagen ist, daß die anderen Enden (16, 17) der Gebrauchsartikel in der Nähe dieser Randstreifen (5) liegen, und wobei die Spenderpackung Aufhängelöcher (6) sowie bevorzugt eine Aussteifung (13) bevorzugt aus Pappe oder steifem Papier aufweist, an der die Randsteifen (5) angebracht sind, dadurch **gekennzeichnet,**
― daß das andere Ende (16, 17) eines jeden Gebrauchsartikels um einen zweiten Randstreifen (5′) verlängert ist, der wie der erste (5) abreißbar mit dem Gebrauchsartikel verbunden ist,
― daß die im Stapel (1) übereinanderliegenden zweiten Randstreifen (5′) gemeinsam mit den ersten Randstreifen (5) sowie gegebenenfalls mit der zwischen den ersten und zweiten Randstreifen (5, 5′) angeordneten Aussteifung (13) eine Befestigungsleiste bilden, und
― daß die Aufhängelöcher (6) in der Befestigungsleiste angeordnet sind.

2. Spenderpackung nach Anspruch 1, dadurch **gekennzeichnet,** daß der zweite Randstreifen (5′) sich über die gesamte Breite des Stapels (1) erstreckt.

3. Spenderpackung nach einem der Ansprüche 1 oder 2, dadurch **gekennzeichnet,** daß der erste und zweite Randstreifen (5, 5′) etwa gleich lang sind.

4. Spenderpackung nach Anspruch 3, dadurch **gekennzeichnet,** daß die Aussteifung als Streifen (13) ausgebildet ist, dessen Länge jener der Randstreifen (5, 5′) entspricht und dessen Breite jene der Randstreifen (5, 5′) höchstens nur wenig übersteigt.

5. Spenderpackung nach einem der Ansprüche 1 bis 4, die eine Umhüllung aus einem geschlossenen Verpackungsbeutel (7) aufweist, der nahe jener Unterseite der Spenderpackung, die von der die Aufhängelöcher tragenden Oberseite abgewandt ist, mit einer aufreißbaren, perforierten oder sonstwie geschwächten Reißnaht (9) versehen ist, dadurch **gekennzeichnet,** daß die Reißnaht (9) an der Unterkante des Verpackungsbeutels (7) oder in deren unmittelbarer Nähe angeordnet ist, sich über die gesamte Länge des Verpackungsbeutels (7) erstreckt und an der einen Seite des Verpackungsbeutels zur Oberseite der Spenderpackung hin über eine Strecke von etwa 5 bis 15 cm, bevorzugt 8 bis 10 cm, verlängert ist.

6. Spenderpackung nach Anspruch 5, dadurch **gekennzeichnet,** daß der Verpackungsbeutel (7) die Aufhängelöcher (6) abdeckt.

7. Spenderpackung nach einem der Ansprüche 5 oder 6, dadurch **gekennzeichnet,** daß der Verpackungsbeutel (7) an der Seite der Verlängerung der Reißnaht (9) mit Abstand zum Stapel (1) über diesen übersteht.

8. Spenderpackung nach einem der Ansprüche 5 bis 7, dadurch **gekennzeichnet,** daß die Reißnaht außerhalb des den Stapel (1) abdeckenden Bereiches des Verpackungsbeutels (7) verläuft, und daß bevorzugt der Verpackungsbeutel (7) an der Befestigungsleiste fixiert ist.

9. Spenderpackung nach einem der Ansprüche 5 bis 8, wobei die Gebrauchsartikel von einmal der Länge nach längs ihrer Längs-Symmetrieachse umgefalteten Einmalschürzen gebildet sind, dadurch **gekennzeichnet,** daß die Verlängerung der Reißnaht (9) an der Bugseite (11) der Einmalschürzen angeordnet ist.

## Claims

1. A dispenser pack for individually withdrawing flat or sheet-like commodities, preferably disposal aprons, which are extended at one end by a preferably continuous marginal strip (5) which can be detached from the commodity along a perforated or otherwise weakened tear-off line (4), laid individuallly folded or unfolded to form a stack (1) and connected to each other at the marginal strips (5), the stack (1) being folded in such a way that the other ends (16, 17) of the commodities lie in the vicinity of these marginal strips (5), and the dispenser pack having suspension holes (6) and preferably a stiffener (13) made preferably of board or stiff paper on which the marginal strips (5) are fixed, characterised in that
― the other end (16, 17) of each commodity is extended by a second marginal strip (5′) which, like the first (5), is connected to the commodity so as to be detachable,
― the second marginal strips (5′) lying one above the other in the stack (1) form a fastening strip together with the first marginal strips (5) and, where applicable, with the stiffener (13) arranged between the first and second marginal strips (5, 5′), and
― the suspension holes (6) are arranged in the fastening strip.

2. A dispenser pack according to claim 1, characterised in that the second marginal strip (5′) extends over the whole width of the stack (1).

3. A dispenser pack according to either one of claims 1 or 2, characterised in that the first and second marginal strips (5, 5′) are of approximately equal length.

4. A dispenser pack according to claim 3, characterised in that the stiffener is designed as a strip (13), the length of which corresponds to that of the marginal strips (5, 5′) and the width of which at the most only slightly exceeds that of the marginal strips (5, 5′).

5. A dispenser pack according to any one of claims 1 to 4, which has a covering made from a closed packaging bag (7) which is provided with a detachable, perforated or otherwise weakened tear seam (9) close to that underside of the dispenser pack which faces away from the upper side carrying the suspension holes, characterised in that the tear seam (9) is arranged on the lower edge of the packaging bag (7) or its immediate vicinity, extends over the whole length of the packaging bag (7) and is extended on one side of the packaging bag as far as the upper side of the dispenser pack over a distance of approximately 5 cm to 15 cm, preferably 8 cm to 10 cm.

6. A dispenser pack according to claim 5, characterised in that the packaging bag (7) covers the suspension holes (6).

7. A dispenser pack according to either one of claims 5 or 6, characterised in that the packaging bag (7) projects above the stack (1) at a distance from the latter on the side of the extension of the tear seam (9).

8. A dispenser pack according to any one of claims 5 to 7, characterised in that the tear seam extends outside the region of the packaging bag (7) covering the stack (1), and in that the packaging bag (7) is preferably fixed to the fastening strip.

9. A dispenser pack according to any one of claims 5 to 8, wherein the commodities are formed of disposable aprons folded once lengthways along their longitudinal axis of symmetry, characterised in that the extension of the tear seam (9) is arranged on the head side (11) of the disposable aprons.

## Revendications

1. Emballage de distribution à l'unité d'articles utilitaires en nappe ou en forme de feuilles, de préférence de tabliers jetables, qui, à une de leurs extrémités, sont prolongés par une bande latérale (5), de préférence de part en part, qu'on peut séparer des articles utilitaires en l'arrachant le long d'une ligne de rupture (4) perforée ou affaiblie par tout autre moyen, entassés en une pile (1), pliés individuellement ou non pliés, et reliés ensemble par leur bande latérale (5), la pile (1) étant rabattue d'une manière telle que les autres extrémités libres (16, 17) des articles utilitaires sont situées à proximité de ces bandes latérales (5), l'emballage de distribution présentant des trous de suspension (6) et, d'une manière préférentielle, un renforcement (13), de préférence en carton ou en papier rigide, sur lequel sont appliquées les bandes latérales (5), caractérisé en ce que
― l'autre extrémité (16, 17) de chaque article utilitaire est prolongée par une deuxième bande latérale (5′) qui, comme la première, est fixée à l'article utilitaire duquel elle peut être arrachée,
― les deuxièmes bandes latérales (5′), superposées dans la pile (1), forment un talon de fixation avec les premières bandes latérales (5) et éventuellement avec le renforcement (13) disposé entre les premières et deuxièmes bandes latérales (5, 5′),
― les trous de suspension (6) sont réalisés dans le talon de fixation.

2. Emballage de distribution selon la revendication 1, caractérisé en ce que la deuxième bande latérale (5′) s'étend sur toute la largeur de la pile (1).

3. Emballage de distribution selon la revendication 1 ou 2, caractérisé en ce que la première bande latérale (5) et la deuxième bande latérale (5′) sont à peu près de même longueur.

4. Emballage de distribution selon la revendication 3, caractérisé en ce que le renforcement est réalisé sous la forme d'une bande (13) dont la longueur correspond à celle des bandes latérales (5, 5′) et dont la largeur dépasse, tout au plus, légèrement celle des bandes latérales (5, 5′).

5. Emballage de distribution selon l'une des revendications 1 à 4, qui comprend une enveloppe formée d'un sac d'emballage (7) fermé qui, à proximité du côté inférieur de l'emballage de distribution, opposé au côté supérieur portant les trous de suspension, est pourvu d'une ligne de rupture (9) déchirable, perforée ou affaiblie par tout autre moyen, caractérisé en ce que la ligne de rupture (9) est située sur le bord inférieur du sac d'emballage (7) ou directement à proximité de celui-ci, elle s'étend sur toute la longueur du sac d'emballage (7) et, sur un des côtés du sac d'emballage, se prolonge vers le côté supérieur de l'emballage de distribution sur une distance d'environ 5 à 15 cm, de préférence 8 à 10 cm.

6. Emballage de distribution selon la revendication 5, caractérisé en ce que le sac d'emballage (7) recouvre les trous de suspension (6).

7. Emballage de distribution selon la revendication 5 ou 6, caractérisé en ce que le sac d'emballage (7), distant de la pile (1), dépasse cette dernière du côté du prolongement de la ligne de rupture (9).

8. Emballage de distribution selon l'une des revendications 5 à 7, caractérisé en ce que la ligne de rupture est disposée à l'extérieur de la zone du sac d'emballage (7) qui recouvre la pile (1), et que, de préférence, le sac d'emballage (7) est fixé au talon de fixation.

9. Emballage de distribution selon l'une des revendications 5 à 8, dans lequel les articles utilitaires sont formés de tabliers jetables pliés une fois dans le sens de la longueur, le long d'un axe longitudinal de symétrie, caractérisé en ce que le prolongement de la ligne de rupture (9) est disposé sur la face avant (11) des tabliers jetables.
